# EUROPÄISCHE PATENTSCHRIFT

(11) **EP 1 788 131 B1**
(45) Veröffentlichungstag und Bekanntmachung des Hinweises auf die Patenterteilung: **04.05.2016**
(21) Anmeldenummer: 05025008.3
(22) Anmeldetag: 16.11.2005
(51) Int. Cl.: D04B 15/56

(54) **Flachstrickmaschine mit einer Vorrichtung zur Mitnahme von Funktionselementen**
Flat knitting machine with a device for driving a functional element
Machine à tricoter rectiligne avec un dispositif d'entraînement d'un elément fonctionnel

(43) Veröffentlichungstag der Anmeldung: 23.05.2007
(73) Patentinhaber: H. Stoll AG & Co. KG, 72760 Reutlingen (DE)
(72) Erfinder: Mohr, Jürgen, Dipl.-Ing., 72762 Reutlingen (DE); März, Thomas, Dipl.-Ing. (FH), 72555 Metzingen (DE)
(74) Vertreter: Kohler Schmid Möbus Patentanwälte

(56) Entgegenhaltungen:
- EP-A- 0 523 916
- EP-A- 0 872 587
- DE-A1- 3 531 341
- DE-A1- 4 407 708
- US-A- 4 658 603

## Beschreibung

Die Erfindung betrifft eine Flachstrickmaschine mit einer Vorrichtung zur Mitnahme von an parallel zu der Längsachse einer Flachstrickmaschine angeordneten Schienen längs beweglichen Funktionselementen, insbesondere von Fadenführern.

Bei Flachstrickmaschinen ist es üblich, Funktionselemente wie Fadenführer oder Schneideinrichtungen durch am Schlitten angeordnete Mitnahmeeinrichtungen an beliebige Positionen über dem Nadelraum der Maschine mitzunehmen und dort abzustellen. Dazu weisen die Mitnahmeeinrichtungen einen Mitnahmefinger auf, der mit dem Funktionselement in und außer Eingriff bringbar ist. Bei einigen Mitnahmeeinrichtungen nach dem Stand der Technik kann der Mitnahmefinger außerdem Schaltfunktionen des Funktionselements, beispielsweise eine Schwenkbewegung des Arms eines Intarsia-Fadenführers, auslösen. Die Betätigung des Mitnahmefingers erfolgt dabei in der Regel elektromagnetisch.

Weiter ist es bekannt, Mitnahmeeinrichtungen mit einer Sicherheitseinrichtung in Form einer Feder auszustatten, gegen deren Kraft der Mitnahmefinger in seiner Eingriffsposition kurzzeitig außer Eingriff mit dem Funktionselement gebracht werden kann. Hierzu können am Funktionselement beispielsweise Auflaufschrägen vorgesehen sein. Nach Passieren der Auflaufschräge gelangt der Mitnahmefinger wieder in Eingriff mit dem Funktionselement. Diese Maßnahme dient dazu, Kollisionen zwischen Funktionselementen, die deren Zerstörung oder die Beschädigung des Mitnahmefingers zufolge hätten, zu verhindern. Eine solche Mitnahmeeinrichtung ist beispielsweise in der DE 39 22 513 C2 beschrieben.

Soll der Mitnahmefinger neben der Mitnahme des Funktionselements auch Schaltfunktionen an diesem auslösen, die zeitlich versetzt zur Mitnahme erfolgen müssen, d. h. entweder vor der Mitnahme oder nach Abstellen des Funktionselements, muss bei den Mitnahmeeinrichtungen nach dem Stand der Technik das Funktionselement entsprechend lang gestaltet werden, damit der Mitnahmefinger der Mitnahmeeinrichtung z. B. zunächst eine Schaltfunktion auslösen kann, bevor er das Funktionselement mitnimmt. Je nach Größe des erforderlichen zeitlichen Versatzes zwischen der Schaltfunktion und der Mitnahmefunktion muss die Schaltfläche am Funktionselement entsprechend weit von der Mitnahmefläche des Funktionselements entfernt angeordnet sein. Lang bauende Funktionselemente haben jedoch den Nachteil, dass entlang der Schiene vorgegebener Länge nur eine begrenzte Zahl solcher Funktionselemente angeordnet werden können.

In der DE 44 07 708 C2 ist eine Flachstrickmaschine beschrieben, deren Mitnahmevorrichtungen jeweils zwei Mitnahmefinger aufweisen. Damit können auch Funktionselemente kürzerer Bauform mitgenommen werden. Das Auslösen einer zusätzlichen Schaltfunktion der Funktionselemente mit dem zweiten Mitnahmefinger ist jedoch nicht vorgesehen. Durch den zusätzlichen Mitnahmefinger soll vielmehr auf einen schaltbaren Intarsia-Fadenführer verzichtet werden können. Außerdem ist diese Mitnahmevorrichtung nach dem Stand der Technik technisch sehr aufwändig.

In der EP 0 523 916 A1 wird eine Fadenführermitnahmevorrichtung mit einem Mitnehmerbolzen beschrieben, wobei der Mitnehmerbolzen nicht nur den Fadenführerkasten mitnimmt, sondern auch ein Drückerteil aktiviert, das den Fadenführerarm in Richtung Kammspalt bewegt. Das Drückerteil weist hierzu zwei Vorsprünge auf, die jedoch den Fadenführerarm stets nur dem Mitnehmerbolzen nachlaufend beaufschlagen.

Der vorliegenden Erfindung liegt die Aufgabe zu Grunde, eine Flachstrickmaschine mit einer Mitnahmevorrichtung zu schaffen, mit der auch Funktionselemente mit kurzer Bauform mitgenommen und geschaltet werden können und die einen technisch einfachen Aufbau hat.

Die Aufgabe wird mit einer Flachstrickmaschine mit den Merkmalen des Anspruchs 1 gelöst.

Die erforderlichen Schaltfunktionen des Funktionselements werden durch den mindestens einen Schaltvorsprung ausgelöst und nicht durch einen Mitnahmefinger wie bei den Mitnahmevorrichtungen nach dem Stand der Technik.

Die Vorrichtung ist außerdem an einem Schlitten der Flachstrickmaschine ortsfest angeordnet und wird somit von diesem mitbewegt. Eine optimale Platzierung der Mitnahmevorrichtung und insbesondere des Mitnahmefingers und des mindestens einen Schaltvorsprungs zum gewünschten Einsatzort des Funktionselements ergibt sich dadurch, dass der Mitnahmefinger oberhalb der Mitte eines Strickschlosses des Schlittens auf und ab beweglich anordenbar ist.

Weitere Vorteile ergeben sich, wenn der mindestens eine Schaltvorsprung und der Mitnahmefinger in quer zur Laufrichtung des Funktionselements zueinander versetzten Ebenen angeordnet sind. Dadurch können der Mitnahmefinger und der mindestens eine Schaltvorsprung auch gemeinsam auf und ab bewegt werden, ohne dass sich die beiden Elemente in ihrer Funktion gegenseitig behindern. Der Schaltvorsprung gleitet dann an der Mitnahmefläche und der Mitnahmefinger an der Schaltfläche des Funktionselements vorbei. Beide Elemente greifen nur an der für sie vorgesehenen Fläche an, die ebenfalls in unterschiedlichen Ebenen angeordnet sind.

Sollen in beiden Laufrichtungen des Schlittens symmetrische Mitnahme- und Schaltverhältnisse geschaffen werden und/oder mehr als eine Schaltfunktion am Funktionselement auslösbar sein, so können zwei Schaltvorsprünge vorgesehen sein, die in Laufrichtung des Funktions-elements vorteilhafterweise identische Abstände zum Mitnahmefinger aufweisen, wobei einer der Schaltvorsprünge dem Mitnahmefinger voreilend und der andere Schaltvorsprung dem Mitnahmefinger nacheilend angeordnet ist.

Die beiden Schaltvorsprünge können dabei in quer zur Laufrichtung des Funktionselements zueinander versetzten Ebenen angeordnet sein. Dies ermöglicht eine noch kürzere Bauweise des Funktionselements, da die Schaltvorsprünge nur mit den in ihrer Ebene liegenden Schaltflächen des Funktionselements in Eingriff bringbar sind. An der Schaltfläche des anderen Schaltvorsprungs sowie an der Mitnahmefläche des Funktionselements gleiten sie vorbei. Bei Anordnung der Schaltvorsprünge in unterschiedlichen Ebenen ist außerdem eine gemeinsame Betätigung beider Vorsprünge möglich.

Der Mitnahmefinger kann in an sich bekannter Weise elektromagnetisch in und außer Eingriff mit dem Funktionselement bringbar sein. Dabei kann auch der mindestens eine Schaltvorsprung zusammen mit dem Mitnahmefinger mit einer Schaltfläche des Funktionselements in und außer Eingriff bringbar sein. Dies bedeutet, dass nur eine elektromagnetische Antriebsvorrichtung für den Mitnahmefinger und den mindestens einen Schaltvorsprung notwendig ist.

Der mindestens eine Schaltvorsprung kann jedoch auch separat vom Mitnahmefinger mit einer Schaltfläche des Funktionselements in und außer Eingriff bringbar sein. Diese Lösung ist zwar technisch aufwändiger, da eine separate Antriebsvorrichtung, beispielsweise ein Elektromagnet, für den Schaltvorsprung vorgesehen werden muss, doch ermöglicht diese getrennte Ansteuerung von Mitnahmefinger und Schaltvorsprung eine Umkehr der zeitlichen Abfolge zwischen Mitnahmevorgang und Schaltvorgang bei gleich bleibender Schlittenrichtung. Bei einem gemeinsamen Antrieb von Mitnahmefinger und dem mindestens einen Schaltvorsprung wird die zeitliche Reihenfolge von Schalt- und Mitnahmevorgang dagegen durch die relative örtliche Anordnung von Mitnahmefinger und Schaltvorsprung an der Mitnahmevorrichtung bestimmt.

Auch die Mitnahmevorrichtung der erfindungsgemäßen Flachstrickmaschine kann eine Sicherheitseinrichtung dergestalt aufweisen, dass mindestens der Mitnahmefinger in Eingriffsposition mit dem Funktionselement entgegen der Kraft einer Feder, insbesondere durch Auflaufschrägen am Funktionselement, kurzzeitig außer Eingriff mit dem Funktionselement bringbar ist. Dadurch werden Beschädigungen der Mitnahmevorrichtung und/oder von Funktionselementen bei Kollidieren des mitgenommenen Funktionselements mit anderen Funktionselementen vermieden.

Für den mindestens einen Schaltvorsprung kann auch ein separates Federelement vorgesehen sein, entgegen dessen Kraft der Schaltvorsprung in seiner Eingriffsposition unabhängig vom Mitnahmefinger kurzzeitig außer Eingriff mit dem Funktionselement bringbar ist. Dies führt zu einem kurzfristigen Anheben des Schaltvorsprungs, wenn dieser in Kontakt mit einer Auflaufschräge kommt. Dabei ist es zweckmäßig, wenn dieses Federelement eine geringere Federkraft hat als das Federelement für den Mitnahmefinger. Dann wird bei einem Auflaufen des Mitnahmefingers auf eine Auflaufschräge sowohl der Mitnahmefinger als auch der mindestens eine Schaltvorsprung angehoben und bei einem Auflaufen allein des mindestens einen Schaltvorsprungs auf eine Auflaufschräge nur dieser angehoben.

Nachfolgend werden bevorzugte Ausführungsformen von Mitnahmevorrichtungen erfindungsgemäßer Flachstrickmaschinen anhand der Zeichnung näher erläutert.

Im Einzelnen zeigen:
- Fig.1: eine schematische Frontansicht einer ersten Mitnahmevorrichtung;
- Fig. 2a, 2b: Seitenansichten der Mitnahmevorrichtung aus Fig. 1 in und außer Eingriff mit einem Funktionselement;
- Fig. 3a, 3b, 3c: Frontansichten der Mitnahmevorrichtung aus Fig. 1 und zweier Varianten dazu.

Fig. 1 zeigt eine Mitnahmevorrichtung 1, die an einem Schlitten 2 einer ansonsten nicht näher dargestellten Flachstrickmaschine ortsfest angeordnet ist. Die Vorrichtung 1 weist einen Führungsteil 10 und eine daran angeordnete Brücke 11 auf. Der Führungsteil 10 ist elektromagnetisch in Richtung der Pfeile A und T im Schlitten 2 auf und ab bewegbar und dadurch in Eingriff (Pfeilrichtung T) und außer Eingriff (Pfeilrichtung A) mit einem schematisch angedeuteten Funktionselement 4 bringbar, das entlang einer Schiene 3 parallel zu der Längsachse einer hier nicht dargestellten Flachstrickmaschine im Pfeilrichtung X längs verschiebbar ist. An der der Schiene 3 zugewandten Seite der Brücke 11 sind ein Mitnahmefinger 13 sowie zwei Schaltvorsprünge 12, 14 angeordnet. Der Mitnahmefinger 13 liegt genau in der Mitte Y der Vorrichtung 1, die auch der Mitte eines schematisch angedeuteten Strickschlosses 5 der Flachstrickmaschine entspricht. Die Schaltvorsprünge 12 und 14 sind symmetrisch zum Mitnahmefinger 13 in den Endbereichen der Brücke 11 angeordnet. Beide Schaltvorsprünge 12, 14 sind mit Schaltflächen 12', 12" bzw. 14', 14" versehen. Auch der Mitnahmefinger 13 weist zwei Mitnahmeflächen 13', 13" auf. Sowohl die Mitnahmeflächen 13', 13" als auch die Schaltflächen 12', 12" und 14', 14" sind jeweils in quer zur Bewegungsrichtung X der Vorrichtung 1 versetzt zueinander liegenden Ebenen angeordnet. Damit ist es möglich, die Elemente 13, 12 und 14 jeweils an unterschiedlichen Schalt- oder Mitnahmeflächen des Funktionselements 4 angreifen zu lassen, ohne dass die übrigen Elemente 12, 13, 14 dabei im Wege sind. Dies bedingt natürlich, dass auch die entsprechenden Schalt- und Mitnahmeflächen des Funktionselements 4 in quer zur Bewegungsrichtung X zueinander versetzten Ebenen angeordnet sind. Der Abstand VL der Schaltfläche 12' und der Abstand VR der Schaltfläche 14" zur Mitte Y bestimmt den zeitlichen Abstand, mit dem die Schaltbewegungen der Schaltvorsprünge 12, 14 der Mitnahmebewegung durch den Mitnahmefinger 13 vorauseilen. In gleicher Weise bestimmen die Abstände NR und NL der Schaltflächen 12" und 14' zur Mitte Y die zeitliche Verzögerung zwischen der Mitnahmebewegung und den Schaltbewegungen, die durch die Schaltvorsprünge 12, 14 ausgelöst werden. Bewegt sich der Schlitten 2 und damit auch das Strickschloss 5 in Pfeilrichtung L, so bewirkt die Schaltfläche 12' eine dem Strickschloss 5 vorlaufende Schaltbewegung, die Mitnahmefläche 13' die Mitnahme und die Schaltfläche 14' eine dem Strickschloss nachlaufende Schaltbewegung am Funktionselement 4. Bewegt sich der Schlitten 2 in Gegenrichtung R, so wirken die Flächen 14", 13" und 12" nacheinander auf das Funktionselement 4 ein.

Die Abstände VL, VR, NL, NR müssen nicht fest sein. Sie können bei einer verschiebbaren Anordnung der Schaltvorsprünge 12, 14 auch variabel sein. Im dargestellten Beispiel ist außerdem die Länge des Mitnahmefingers 13 und der Schaltvorsprünge 12 und 14 identisch. Auch hier sind jedoch Variationen in der Länge der Elemente 12, 13, 14 denkbar.

Wenn die Vorrichtung 1 in Eingriff mit dem Funktionselement 4 ist, so ist sie in dieser Position nicht fest verriegelt. Sie kann vielmehr entgegen der Kraft einer Feder 16 kurzzeitig nach oben gedrückt, d. h. außer Eingriff mit dem Funktionselement 4 gebracht werden. Die Feder 16 stützt sich an einer Fläche 22 des Schlittens 2 ab und liegt an der Oberseite der Brücke 11 an. Im nicht komprimierten Zustand bringt sie eine Begrenzung 15 des Führungsteils 10 in Anlage gegen eine Fläche 21 im Schlitten 2, wodurch die Brücke 11 ihre tiefste Position einnimmt.

Fig. 2 zeigt die Vorrichtung 1 von der Seite, d. h. in Bewegungsrichtung X gemäß Fig. 1, wobei Fig. 2a die Vorrichtung 1 in Eingriff mit dem Funktionselement 4 und Fig. 2b die Vorrichtung 1 außer Eingriff mit dem Funktionselement 4 zeigt. Fig. 2 verdeutlicht, wie die Schaltvorsprünge 12, 14 und der Mitnahmefinger 13 in unterschiedlichen Ebenen angeordnet sind und in diesen Ebenen mit entsprechenden Vorsprüngen am Funktionselement 4 zusammenwirken können. Die Ebenen der Schaltvorsprünge 12, 14 und des Mitnahmefingers 13 könnten auch miteinander vertauscht werden.

In Fig. 3 sind unterschiedliche Arten der Anordnung der Schaltvorsprünge 12, 14 an der Brücke 11 gezeigt. In Fig. 3a ist die Variante aus Fig. 1 noch einmal gezeigt. Die Schaltvorsprünge 12, 14 sind starr mit der Brücke 11 verbunden. Bewegt sich die Vorrichtung 1 von rechts nach links, so kann der Schaltvorsprung 12 auf eine in seiner Ebene angeordnete Auflaufschräge 8, der Mitnahmefinger 13 auf eine in seiner Ebene angeordnete Auflaufschräge 8' oder der Schaltvorsprung 14 auf eine in seiner Ebene angeordnete Auflaufschräge 8" auflaufen. Sobald einer der Schaltvorsprünge 12, 14 oder der Mitnahmefinger 13 mit ihrer zugehörigen Auflaufschräge 8, 8', 8" in Kontakt kommen, wird die Brücke 11 entgegen der Kraft der Feder 16 entsprechend der Höhe der Auflaufschräge 8, 8', 8" in Richtung des Pfeils A angehoben, wobei die Elemente 12, 13, 14 der Bewegung der Brücke 11 folgen.

Bei der Vorrichtung 1' in Fig. 3b ist der Mitnahmefinger 13 mit der Brücke 11 starr verbunden, während die Schaltvorsprünge 12'" und 14'" vertikal beweglich in der Brücke 11 gelagert und durch Druckfedern 6 beaufschlagt sind, die eine geringere Federkraft aufweisen als die Feder 16. Die Federn 6 halten die Schaltvorsprünge 12'" und 14'" in ihrer untersten Position und könnten sich auch, entgegen der dargestellten Variante, im Schlitten 2 abstützen. Bewegt sich die Vorrichtung 1' von rechts nach links und kommt einer der Schaltvorsprünge 12"' oder 14'" in Kontakt mit der in seiner Ebene befindlichen Auflaufschräge 8, 8", so wird nur der jeweilige Schaltvorsprung entgegen der Kraft der Feder 6 entsprechend der Höhe der Auflaufschräge 8, 8" in Richtung des Pfeils A angehoben. Die Brücke 11 und der Mitnahmefinger 13 werden dagegen nicht angehoben. Kommt dagegen der Mitnahmefinger 13 in Kontakt mit der Auflaufschräge 8', so werden die Brücke 11 und damit auch die beiden Schaltvorsprünge 12'" und 14"' angehoben.

Bei der Vorrichtung 1" gemäß Fig. 3c sind die beiden Schaltvorsprünge 12"" und 14"" vertikal beweglich in der Brücke 11 gelagert und elektromagnetisch in und außer Eingriff mit einem Funktionselement 4 bringbar. Der Mitnahmefinger 13 ist fest an der Brücke 11 angeordnet. Die Schaltvorsprünge 12"" und 14"" sind in Pfeilrichtung A" nicht nur durch Elektromagnete beweglich, sondern auch beim Auflaufen auf die Auflaufschräge 8 bzw. 8". Dies ist auch hier eine Sicherheitsmaßnahme, um Beschädigungen der Mitnahmevorrichtung und/oder eines Funktionselements bei Kollisionen mit anderen Elementen zu vermeiden. Die Kraft der Elektromagnete in Richtung des Pfeils T" für die beiden Schaltvorsprünge 12"", 14"" ist geringer als die Kraft der Feder 16, sodass beim Anheben einer der Schaltvorsprünge nicht gleich die gesamte Brücke 11 mit angehoben wird. Kommt dagegen der Mitnahmefinger 13 in Kontakt mit der Auflaufschräge 8', so wird die gesamte Brücke 11 angehoben. Insofern wirkt die Vorrichtung 1" ganz ähnlich wie die Vorrichtung 1' aus Fig. 3b. Sie weist aber den zusätzlichen Vorteil auf, dass die beiden Schaltvorsprünge 12"", 14"" getrennt voneinander und vom Mitnahmefinger 13 ansteuerbar sind, wodurch sich auch bei gleich bleibender Schlittenrichtung eine zeitliche Umkehr der Mitnahme- und Schaltbewegungen eines Funktionselements realisieren lässt. Beide oder auch nur eine der durch die Schaltvorsprünge 12"", 14"" ausgelösten Schaltbewegungen des Funktionselements 4 lassen sich vor oder nach der Mitnahme des Funktionselements durch den Mitnahmefinger 13 durchführen.

## Patentansprüche

1. Flachstrickmaschine mit einer Vorrichtung zur Mitnahme von an parallel zu der Längsachse der Flachstrickmaschine angeordneten Schienen (3) längs beweglichen Funktionselementen (4), insbesondere von Fadenführern, mit einem Mitnahmefinger (13), der mit dem Funktionselement (4) in und außer Eingriff bringbar ist, und die außerdem mindestens einen Schaltvorsprung (12, 14) aufweist, der dem Mitnahmefinger (13) in Laufrichtung des Funktionselements (4) voreilend oder nacheilend angeordnet ist und mit einer Schaltfläche am Funktionselement (4) zur Auslösung einer Schaltfunktion des Funktionselements (4) in und außer Eingriff bringbar ist, **dadurch gekennzeichnet, dass** sie an einem Schlitten (2) der Flachstrickmaschine ortsfest angeordnet ist, wobei der Mitnahmefinger (13) oberhalb der Mitte eines Strickschlosses (5) des Schlittens auf und ab beweglich angeordnet ist.

2. Flachstrickmaschine nach Anspruch 1, **dadurch gekennzeichnet, dass** der mindestens eine Schaltvorsprung (12, 14) und der Mitnahmefinger (13) in quer zur Laufrichtung des Funktionselements (4) zueinander versetzten Ebenen angeordnet sind.

3. Flachstrickmaschine nach Anspruch 1 oder 2, **dadurch gekennzeichnet, dass** zwei Schaltvorsprünge (12, 14) vorgesehen sind, die in Laufrichtung des Funktionselements (4) identische Abstände zum Mitnahmefinger (13) aufweisen, wobei einer der Schaltvorsprünge (12) dem Mitnahmefinger (13) voreilend und der andere Schaltvorsprung (14) dem Mitnahmefinger (13) nacheilend angeordnet ist.

4. Flachstrickmaschine nach Anspruch 3, **dadurch gekennzeichnet, dass** die beiden Schaltvorsprünge (12, 14) in quer zur Laufrichtung des Funktionselements (4) zueinander versetzten Ebenen angeordnet sind.

5. Flachstrickmaschine nach einem der vorhergehenden Ansprüche, **dadurch gekennzeichnet, dass** der Mitnahmefinger (13) elektromagnetisch in und außer Eingriff mit dem Funktionselement (4) bringbar ist.

6. Flachstrickmaschine nach einem der vorhergehenden Ansprüche, **dadurch gekennzeichnet, dass** der mindestens eine Schaltvorsprung (12, 14) zusammen mit dem Mitnahmefinger (13) mit einer Schaltfläche des Funktionselements (4) in und außer Eingriff bringbar ist.

7. Flachstrickmaschine nach einem der Ansprüche 1 bis 5, **dadurch gekennzeichnet, dass** der mindestens eine Schaltvorsprung (12, 14) separat vom Mitnahmefinger (13) mit einer Schaltfläche des Funktionselements (4) in und außer Eingriff bringbar ist.

8. Flachstrickmaschine nach einem der Ansprüche 1 bis 7, **dadurch gekennzeichnet, dass** mindestens der Mitnahmefinger (13) in Eingriffsposition mit dem Funktionselement (4) entgegen der Kraft einer Feder (16), insbesondere durch Auflaufschrägen (8, 8', 8") am Funktionselement (4), kurzzeitig außer Eingriff mit dem Funktionselement (4) bringbar ist.

9. Flachstrickmaschine nach einem der Ansprüche 1 bis 8, **dadurch gekennzeichnet, dass** für den mindestens einen Schaltvorsprung (12, 14) ein separates Federelement (6) vorgesehen ist, entgegen dessen Kraft der Schaltvorsprung (12, 14) in Eingriffsposition unabhängig vom Mitnahmefinger (13) kurzzeitig außer Eingriff mit dem Funktionselement (4) bringbar ist.

## Claims

1. Flat knitting machine with a device for taking up function elements (4) moveable along rails (3) located parallel to the longitudinal axis of the flat knitting machine, in particular thread guides, with a take-up finger (13) that can be brought into and released from engagement with the function element (4) and also comprises at least one switching projection (12, 14) that is arranged to precede or trail the take-up finger (13) in the running direction of the function element (4), and can be brought into and released from engagement with switching surface on the function element (4) for activating a switching function of the function element (4), **characterised in that** it is immovably located on a carriage (2) of the flat knitting machine, whereby the take-up finger (13) is located above the centre of a cam assembly (5) of the carriage and can be moved up and down.

2. Flat knitting machine according to claim 1, **characterised in that** the at least one switching projection (12, 14) and the take-up finger (13) are arranged at levels that extend transverse to the running direction of the function element (4) and are offset from each other.

3. Flat knitting machine according to claim 1 or 2, **characterised in that** two switching projections (12, 14) are envisaged at identical distances from the take-up finger (13) in the running direction of the function element (4), whereby one of the switching projections (12) is arranged to precede the take-up finger (13) and the other switching projection (14) to trail the take-up finger (13).

4. Flat knitting machine according to claim 3, **characterised in that** the two switching projections (12, 14) are arranged at levels that extend transverse to the running direction of the function element (4) and are offset from each other.

5. Flat knitting machine according to one of the preceding claims, **characterised in that** the take-up finger (13) can be electromagnetically brought into and released from engagement with the function element (4).

6. Flat knitting machine according to one of the preceding claims, **characterised in that** the at least one switching projection (12, 14) can be brought into and released from engagement with a switching surface of the function element (4) together with the take-up finger (13).

7. Flat knitting machine according to one of the claims 1 to 5, **characterised in that** the at least one switching projection (12, 14) can be brought into and released from engagement with a switching surface of the function element (4) separately from the take-up finger (13).

8. Flat knitting machine according to one of the claims 1 to 7, **characterised in that** at least the take-up finger (13), in engagement position with the function element (4) against the force of a spring (16), in particular by means of bevelled slopes (8, 8', 8") on the function element (4), can be briefly released from engagement with the function element (4).

9. Flat knitting machine according to one of the claims 1 to 8, **characterised in that** a separate spring element (6) is envisaged for the at least one switching projection (12, 14), against the force of which the switching projection (12, 14), in an engagement position independently from the follow-up finger (13), can be briefly released from engagement with the function element (4).

## Revendications

1. Machine à tricoter rectiligne ayant un dispositif d'entraînement d'éléments (4) fonctionnels mobiles sur des rails (3) disposés parallèlement à l'axe longitudinal de la machine à tricoter rectiligne, notamment de guide-fil, comprenant un doigt (13) d'entraînement, qui peut être mis en prise et hors de prise avec l'élément (4) fonctionnel et qui a, en outre, au moins une saillie (12, 14) de commande, qui est disposée en avant ou en arrière dans la direction de déplacement de l'élément (4) fonctionnel du doigt (13) d'entraînement et qui peut être mise en prise et hors de prise avec une surface de commande de l'élément (4) fonctionnel pour le déclenchement d'une fonction de commande de l'élément (4) fonctionnel, **caractérisée en ce qu'** elle est montée à poste fixe sur un chariot (2) de la machine à tricoter rectiligne, le doigt (13) d'entraînement étant monté mobile en haut et en bas au-dessus du milieu de la came (5) de tricotage du chariot.

2. Machine à tricoter rectiligne suivant la revendication 1, **caractérisée en ce que** la au moins une saillie (12, 14) de commande et le doigt (13) d'entraînement sont disposés dans des plans décalés l'un par rapport à l'autre transversalement à la direction de déplacement de l'élément (4) fonctionnel.

3. Machine à tricoter rectiligne suivant la revendication 1 ou 2, **caractérisée en ce qu'**il est prévu deux saillies (12, 14) de commande, qui sont dans la direction de déplacement de l'élément (4) fonctionnel à de mêmes distances du doigt (13) d'entraînement, l'une des saillies (12) de commande étant avant le doigt (13) d'entraînement et l'autre saillie (14) de commande derrière le doigt (13) d'entraînement.

4. Machine à tricoter rectiligne suivant la revendication 3, **caractérisée en ce que** les deux saillies (12, 14) de commande sont disposées dans des plans décalés l'un par rapport à l'autre transversalement à la direction de déplacement de l'élément (4) fonctionnel.

5. Machine à tricoter rectiligne suivant l'une des revendications précédentes, **caractérisée en ce que** le doigt (13) d'entraînement peut être mis électromagnétiquement en prise et hors de prise avec l'élément (4) fonctionnel.

6. Machine à tricoter rectiligne suivant l'une des revendications précédentes, **caractérisée en ce que** la au moins une saillie (12, 14) de commande peut être mise en prise et hors de prise ensemble avec le doigt (13) d'entraînement avec une surface de commande de l'élément (4) fonctionnel.

7. Machine à tricoter rectiligne suivant l'une des revendications 1 à 5, **caractérisée en ce que** la au moins une saillie (12, 14) de commande peut être mise en prise et hors de prise séparément du doigt (13) d'entraînement avec une surface de commande de l'élément (4) fonctionnel.

8. Machine à tricoter rectiligne suivant l'une des revendications 1 à 7, **caractérisée en ce qu'**au moins le doigt (13) d'entraînement peut, en position de prise avec l'élément (4) fonctionnel, être, à l'encontre de la force d'un ressort, notamment par des biseaux (8, 8', 8 ") de l'élément (4) fonctionnel, mis pendant une durée brève hors de prise avec l'élément (4) fonctionnel.

9. Machine à tricoter rectiligne suivant l'une des revendications 1 à 8, **caractérisée en ce qu'**il est prévu, pour la au moins une saillie (12, 14) de commande, un élément (6) de ressort distinct, à l'encontre de la force duquel la saillie (12, 14) de commande en position de prise peut, indépendamment du doigt (13) d'entraînement, être mise hors de prise avec l'élément (4) fonctionnel pendant une durée brève.
